# EUROPÄISCHE PATENTSCHRIFT

(11) **EP 1 325 483 B1**
(45) Veröffentlichungstag und Bekanntmachung des Hinweises auf die Patenterteilung: **20.08.2008**
(21) Anmeldenummer: 01962923.7
(22) Anmeldetag: 08.08.2001
(51) Int. Cl.: G08G 1/01

(54) **VORRICHTUNG ZUR STAUERFASSUNG UND VERFAHREN ZUR STAUERFASSUNG**
DEVICE AND METHOD FOR DETECTING TRAFFIC JAMS
DISPOSITIF ET PROCEDE DE DETECTION D'EMBOUTEILLAGE

(30) Priorität: 27.09.2000 DE 10047736
(43) Veröffentlichungstag der Anmeldung: 09.07.2003
(73) Patentinhaber: Kiefer, Zoltan Anton, 55122 Mainz (DE)
(72) Erfinder: Kiefer, Zoltan Anton, 55122 Mainz (DE)
(74) Vertreter: Luderschmidt, Schüler & Partner
(86) Internationale Anmeldenummer: PCT/EP2001/009190
(87) Internationale Veröffentlichungsnummer: WO 2002/027691

(56) Entgegenhaltungen:
- WO-A-99/24952
- DE-A- 19 643 454
- GB-A- 2 288 892
- US-A- 5 204 536
- US-A- 5 311 197

## Beschreibung

Die vorliegende Erfmdung betrifft eine Vorrichtung zu Stauerfassung sowie ein Verfahren zur Stauerfassung.

Aus dem Stand der Technik sind Systeme zur Stauerfassung bzw. automatischen Verkehrsbeeinflussung bekannt, die mehrere Meßvorrichtungen umfassen. Die Meßvorrichtungen sind stationär im Bereich von Verkehrswegen angeordnet und messen die Verkehrsdichte oder auch die Geschwindigkeiten der Fahrzeuge auf den Verkehrswegen. An Hand dieser ermittelten Werte ist ersichtlich, ob auf einem dieser Verkehrswege ein Stau vorliegt. Wird ein solcher Stau ermittelt, so kann ein entsprechendes Signal an elektronisch steuerbare Verkehrshinweisschilder gesandt werden, die daraufhin entweder auf den Stau hinweisen oder eine verringerte maximal erlaubte Höchstgeschwindigkeit anzeigen.

Weiterhin ist bekannt, Verkehrswege mit Kameras, Hubschraubern o. ä. zu überwachen, um einen möglichen Stau zu Erfassen. Die Information wird dann an Radiosender o. ä. weitergeleitet, die diese Information wiederum im Rahmen von Verkehrsnachrichten an die Fahrzeuge weitergeben.

Ein wesentlicher Nachteil der bekannten Systeme besteht darin, daß die Informationen über einen Stau erst sehr spät zu den Fahrzeugführern gelangt, so daß diese meist erst von dem Stau erfahren, nachdem das Fahrzeug in den Staubereich gelangt ist. Ferner wäre ein erheblicher apparativer Aufwand notwendig, um das gesamte Verkehrsnetz flächendeckend zu überwachen. Da dies mit immensen Kosten verbunden ist, können nur bestimmte Verkehrsknotenpunkte oder Vekehrswege auf die oben beschriebenen Arten überwacht werden.

Aus dem Stand der Technik ist ferner das sogenannte Globale Positionierungssystem (GPS) bekannt, das als militärisches Projekt begann und heute auch in zivilen Bereichen eingesetzt wird. Das GPS umfaßt 24 Satelliten, welche die Erde in einer Höhe von 20200 km auf unterschiedlichen Bohnen umkreisen. Jeder dieser Satelliten sendet ständig ein Datenpaket, in dem eine Zeitmarke sowie die genaue Position des Satelliten enthalten sind. Diese Position wird in einem kartesischenKoordinatensystem angegeben, dessen Ursprung im Erdmittelpunkt liegt. Die GPS-Empfängeranlage, die in Flugzeugen, Schiffen, Kraftfahrzeugen, Uhren o. ä. angeordnet sein kann, benutzt die Laufzeit des Signales, um die genaue Entfernung zwischen Satellit und Empfänger zu bestimmen. Werden die Signale von mindestens drei Satelliten empfangen, so läßt sich die Position eines die Empfäneranlage aufweisenden Objektes auf der Erdoberfläche berechnen. Bei Empfang des Signales eines weiteren Satelliten ist ferner die Höhenlage des Objekts über N.N. bestimmbar.

Aus der WO99/24952 ist ein Verfahren zur Sammlung von Verkehrsdaten bekannt, bei dem Verkehrsdaten aus einer Vielzahl von Kraftfahrzeugen an eine Zentrale übermittelt werden, in der eine Datenauswertung anhand von in einer Datenbank abgespeicherten Zeitserien von Durchschnittsgeschwindigkeiten von Straßensegmenten erfolgt. Die Sammlung der übermittelten Daten ist aufgrund der Begrenzung der Funkkanäle sowohl aus technischer als auch aus ökonomischer Sicht problematisch, wobei hinzu kommt, dass mit einer derartigen zentralen Messung die Bildung von Staus nicht verlässlich bestimmt werden kann.

Der vorliegenden Erfindung liegt die Aufgabe zugrunde, eine Vorrichtung zur Stauerfassung für ein Fahrzeug, insbesondere Kraftfahrzeug, zu schaffen, die mit einem geringen apparativen Aufwand flächendeckend einsetzbar ist und eine Echtzeit-Überwachung der Verkehrs ermöglicht. Ferner liegt der vorliegenden Erfindung die Aufgabe zugrunde, ein Verfahren zur Stauerfassung anzugeben, das eine Echtzeit-Überwachung der Verkehrs ermöglicht.

Die Lösung dieser Aufgaben erfolgt anhand der in dem Patentanspruch 1 bzw. 9 angegebenen Merkmale. Vorteilhafte Ausführungsformen der Erfindung sind Gegenstand der Unteransprüche.

Die erfindungsgemäße Vorrichtung zur Stauerfassung weist eine Auswerteinrichtung auf. An der Auswerteinrichtung sind eine erste, eine zweite und eine dritte Schnittstelle vorgesehen, wobei die Schnittstellen den Anschluß eines weiteren Gerätes ermöglichen. An der ersten Schnittstelle ist ein Empfänger eines Positionierungssystemes, wie z. B. GPS (Global Positioning System), anschließbar. Über die erste Schnittstelle können somit regelmäßig Positionsdaten an die Auswerteinrichtung übertragen werden. An der zweiten Schnittstelle kann eine Geschwindigkeitsmeßeinrichtung zur Messung der Geschwindigkeit des Fahrzeugs angeschlossen werden. Geschwindigkeitsmeßeinrichtungen können beispielsweise die üblichen in einem Kraftfahrzeug angebrachten Meßeinrichtungen zur Ermittlung der Geschwindigkeit für die Geschwindigkeitsanzeige oder die Meßeinrichtungen eines Antiblockiersystems (ABS) sein. Über die zweite Schnittstelle sind somit regelmäßig Geschwindigkeitswerte an die Auswerteinrichtung übertragbar. An die dritte Schnittstelle ist eine GSM-Sende-/Empfangseinheit anschließbar. Hierbei kann es sich beispielsweise um ein Handy handeln, das den Mobilfunkstandard GSM nutzt und eine entsprechende Anschlußmöglichkeit aufweist.

Die Auswerteinrichtung umfaßt eine Vergleichseinheit, eine Speichereinheit, eine Berechnungseinheit, eine Zeitmeßeinrichtung und eine Verbindungseinheit. Die Vergleichseinheit ist derart aufgebaut, daß sie die gemessenen Geschwindigkeitswerte über die zweite Schnittstelle aufnimmt und diese mit einem vorgegeben Geschwindigkeitsgrenzwert vergleicht. Der vorgegebene Grenzwert kann sowohl fest eingestellt sein als auch für unterschiedliche Positionsdaten unterschiedlich einstellbar sein. Die Speichereinheit ist derart ausgebildet, daß sie die über die erste Schnittstelle eingehenden Positionsdaten aufnimmt, wobei mindestens die letzten beiden Positionsdaten gespeichert werden. Die Berechnungseinheit ist mit der Speichereinheit derart verbunden, daß ihr die in der Speichereinheit gespeicherten Positionsdaten zur Verfügung stehen, wobei die Berechnungseinheit die aktuelle Position, die von den letzten Positionsdaten repräsentiert wird, ermittelt und die Fahrtrichtung aus mindestens den letzten beiden Positionsdaten berechnet. Dies kann beispielsweise dadurch geschehen, daß die Berechnungseinheit einen Vektor ermittelt, der sich ausgehend von der zweitletzten ermittelten Position zu der zuletzt ermittelten Position erstreckt. Die Verbindungseinheit der Auswerteinrichtung ist mit der dritten Schnittstelle verbunden, so daß ein die ermittelte Fahrtrichtung und die aktuelle Position repräsentierendes Signal über die Verbindungseinheit und die dritte Schnittstelle an die GSM-Sende-/Empfangseinheit zur Versendung an eine Zentrale weitergeleitet wird. Die Verbindungseinheit leitet dieses Signal aber erst dann weiter, wenn die Vergleichseinheit feststellt, daß die gemessene Zeit größer als ein Zeitgrenzwert ist bzw. der Grenzwert überschritten wird.

Unter der Zentrale ist eine Sende- und Empfangsstation zu verstehen, die die eingehenden Signale an andere Fahrzeuge weiterleiten kann, so daß diese frühzeitig gewarnt werden. Dies kann beispielsweise auch ein Radiosender sein, der die empfangene Information als Verkehrsnachricht sendet. Allerdings ist es im Sinne der Erfindung, wenn es sich bei der Zentrale um eine speziell zum Zweck der Stauerfassung eingerichtete Sende- und Empfangsstation handelt, die die Stauinformation umgehend an diejenigen Fahrzeuge sendet, die die erfindungsgemäße Vorrichtung aufweisen.

Der Vorteil der erfindungsgemäßen Vorrichtung zur Stauerfassung besteht u. a. darin, daß ein Stau zu jedem Zeitpunkt und an jedem beliebigen Ort sofort erfaßt werden kann, indem als bestimmendes Merkmal für einen Stau die Geschwindigkeit eines Fahrzeuges ermittelt und sofort an eine Zentrale weitergeleitet wird. Es ist nicht erforderlich, daß an dem Ort des Staus eine entsprechende stationäre Meßvorrichtung oder Kamera vorgesehen ist. Die Erfassung erfolgt somit in Echtzeit und nicht zeitverschoben, wie dies bei mehreren weit voneinander beabstandeten stationären Meßvorrichtungen oder Kameras der Fall ist, wenn der Stau sich in einem Bereich zwischen den Meßvorrichtungen bzw. Kameras entwickelt.

In einer bevorzugten Ausführungsform der erfindungsgemäßen Vorrichtung ist der Empfänger ein GPS-Empfänger. Unter einem GPS-Empfänger muß aber nicht notwendigerweise ein Empfänger für das eingangs beschriebene USamerikanischen GPS verstanden werden, vielmehr ist jedes GPS-Positionierungssystem möglich. Als Beispiel sei hier auf das geplante europäische Positionierungssystem Differential-GPS (DGPS) verwiesen.

In einer weiteren bevorzugten Ausführungsform der erfindungsgemäßen Vorrichtung ist der Empfänger ein Empfangsteil für ein Mobilfunknetz. Das Empfangsteil kann anhand der von mindestens drei Basisstationen des Mobilfunknetzes empfangenen Signale die Positionsdaten des Fahrzeugs ermitteln.

In einer vorteilhaften Ausführungsform der erfindungsgemäßen Vorrichtung zur Stauerfassung ist an der zweiten Schnittstelle ein Analo/Digital-Wandler (A/D-Wandler) vorgesehen. Da die Geschwindigkeitsmeßeinrichtung bei vielen Fahrzeugen analoge Werte liefert, kann der A/D-Wandler den Wert in einen digitalen Wert umformen, der von der Auswerteeinheit weiterverarbeitbar ist.

Um unnötige Einbauarbeiten und Verbindungsprobleme zu vermeiden, ist die GSM-Sende-/Empfangseinheit und/oder der Empfänger eines Positionierungssystems in einer bevorzugten Ausführungsform als Teil der erfindungsgemäßen Vorrichtung ausgebildet. Somit ist es nicht erfoderlich, daß in dem Fahrzeug bereits ein Empfänger für ein Positionierungssystem oder eine GSM-Sende-/Empfangseinheit vorhanden ist. Vielmehr wird dadurch ein kompakter Aufbau bzw. ein geringer apparativer Aufwand erzielt.

In einer weiteren vorteilhaften Ausführungsform der erfindungsgemäßen Vorrichtung zur Stauerfassung weist der Empfänger des Positionierungssystems eine Ausgabeeinrichtung oder eine vierte Schnittstelle zum Anschluß einer separaten Ausgabeeinrichtung auf. Unter der Ausgabeeinrichtung ist beispielsweise ein Display zur visuellen Darstellung der Verkehrslage oder ein Lautsprecher zu verstehen, die die Information für den Fahrzeugführer wahrnehmbar machen. Die Ausgabeeinrichtung der zweiten Alternative dieser Ausführungsform kann beispielsweise ein Laptop sein, der über ein entsprechendes Kabel und die vierte Schnittstelle mit der Vorrichtung verbunden werden kann.

In einer besonders bevorzugten Ausführungsform ist die GSM-Sende-/Empfangseinheit mit der Ausgabevorrichtung oder der vierten Schnittstelle verbunden, so daß ein durch die GSM-Sende-/Empfangseinheit empfangenes Signal an die Ausgabevorrichtung weiterleitbar ist. Dies hat den Vorteil, daß von der Zentrale ausgesandte und die Stauinformation enthaltene Signale an die Vorrichtung gesandt werden können, um diese Information für den Fahrzeugführer mitttels der Ausgabevorrichtung wahrnehmbar zu machen. Somit werden die Informationen sofort an den Fahrzeugführer übermittelt, ohne daß eine weitere Vorrichtung, wie beispielsweise ein Radio zum Rundfunkempfang notwendig wäre. Außerdem wird der Fahrzeugführer dadurch wesentlich schneller informiert.

In einer weiteren Ausführungsfom der Erfindung weist die Verbindungseinheit mehrere Sensoren zur Ermittlung des Betriebsstatus anderer Einrichtungen des Fahrzeugs auf. Die Verbindungseinheit ist derart ausgebildet, daß die aktuelle Position, die Fahrtrichtung des Fahrzeugs und ein für die Einrichtung repräsentatives Signal über die dritte Schnittstelle an die GSM-Sende-/Empfangseinheit zur Versendung an die Zentrale weitergeleitet wird, wenn ein vorgegebener Betriebsstatus einer Einrichtung des Fahrzeugs gegeben ist. Unter Sensoren können sowohl Betätigungsorgane als auch Meßfühler verstanden werden. Eine derartig ausgebildete Verbindungseinheit hat den Vorteil, daß die Zentrale über den Betriebszustand einer anderen Einrichtung des Fahrzeugs informiert wird, der für ein bestimmtes Ereignis steht, so daß z. B. im Falle eines Unfalles umgehend Rettungsmaßnahmen durch die Zentrale eingeleitet werden können.

Zweckmäßigerweise sind die anderen Einrichtungen des Fahrzeugs ein Alarmknopf, eine Alarmanlage und/oder ein Airbag. Im ersten Falle registriert ist der Sensor ein Betätigungsorgan in Form des Alarmknopfes, der beispielsweise bei einem Überfall gedrückt werden kann. Im zweiten Falle ermittelt der Sensor, ob die Alarmanlage Alarm schlägt, woraufhin die Verbindungseinheit die angesprochenen Daten weiterleitet. Hierbei kann es sich auch um einen stillen Alarm handeln. Im letzteren Fall ermittelt der Sensor, ob der Airbag aufgegangen ist, wobei es sich um ein wesentliches Merkmal eines Unfalls handelt.

Im Straßenverkehr kann es beispielsweise dazu komme, daß lediglich ein Fahrzeug mit der erfindungsgemäßen Vorrichtung aufgrund eines Defekts unterhalb der Grenzgeschwindigkeit fährt. Dies bedeutet allerdings noch nicht, daß an der Position des Fahrzeugs tatsächlich ein Stau vorliegt, da weitere Fahrzeuge durchaus auf der linken Spur überholen können. Gerade zu Beginn der Nutzung der erfindungsgemäßen Vorrichtung, wenn noch nicht so viele Fahrzeuge mit der Vorrichtung ausgestattet sind, so daß die Zentrale nur wenige Vergleichsmöglichkeiten mit Signalen anderer Fahrzeuge hat, die ebenfalls das Vorhandensein eines Staus in diesem Bereich belegen könnten, kann dies zu einer Fehlinterpretation des Signales führen. Aus diesem Grunde weist die Auswerteinrichtung in einer besonders bevorzugten Ausführungsform der erfindungsgemäßen Vorrichtung mindestens eine Abstandsmeßeinrichtung auf, die in Fahrtrichtung hinten und/oder vorne am Fahrzeug angeordnet ist. Die Abstandsmeßeinrichtung ist derart mit der Verbindungseinheit verbunden, daß die aktuelle Position und die Fahrtrichtung des Fahrzeugs über die dritte Schnittstelle an die GSM-Sende-/Empfangseinheit zur Versendung an die Zentrale erst dann weitergeleitet wird, wenn ein vorgegebender Abstandsgrenzwert unterschritten ist. Auf diese Weise wird ein weiteres wesentliches Merkmal eines Staus berücksichtigt, nämlich der Abstand zu dem vorfahrenden und/oder hinterherfahrenden Fahrzeug. Diese Abstände sind bei einem reibungslosen Verkehrsfluß in der Regel größer als bei einem Stau. Fehlinterpretationen werden dadurch selbst bei geringer Verbreitung der erfindungsgemäßen Vorrichtung weitgehend ausgeschlossen.

In einer weiteren bevorzugten Ausführungsform der erfindungsgemäßen Vorrichtung enthält die Berechnungseinheit Daten eines Straßenverkehrsnetzes und ist derart ausgebildet, daß die Position des Fahrzeugs einer Straße des Straßenverkehrsnetzes zugeordnet wird. Auf diese Weise kann der Standort bzw. die Position des Fahrzeuges bereits einer Straße zugeordnet werden, bevor die entsprechenden Daten an die Zentrale gesandt werden. Die Zentrale erhält auf diese Weise sofort die Information, auf welcher Straße des Straßenverkehrsnetzes sich das Fahrzeug befindet, ohne dies selbst anhand der reinen Positionsdaten berechnen zu müssen. Eine Überlastung der Zentrale kann auf diese Wiese vermieden werden.

In einer besonders bevorzugten Ausführungsform der erfindungsgemäßen Vorrichtung wirkt die Berechnungseinheit derart mit der Verbindungseinheit zusammen, daß die aktuelle Position und die Fahrtrichtung des Fahrzeugs über die dritte Schnittstelle an die GSM-Sende-/Empfangseinheit zur Versendung an eine Zentrale erst dann weitergeleitet wird, wenn die Position des Fahrzeugs einer vorherbestimmten Straße des Straßenverkehrsnetzes zugeordnet ist. Zu den vorherbestimmten Straßen können die ausgewählten Straßen des Straßenverkehrsnetzes gehören, die letztlich überwacht werden sollen. In der Praxis dürften hierfür beispielsweise Autobahnen und Bundesstraßen in Betracht kommen. An die Zentrale werden bei dieser Ausführungsform lediglich die Daten übermittelt, die für die Überwachung relevant sind.

Das erfindungsgemäße Verfahren umfaßt die Verfahrensschritte regelmäßiges Ermitteln der Position eines Fahrzeugs durch ein Positionierungssystem und Berechnen der Fahrtrichtung aus mindestens den beiden letzten Positionsdaten, regelmäßiges Ermitteln der Geschwindigkeit des Fahrzeugs und Vergleichen der ermittelten Geschwindigkeit mit einem vorgegebenen Geschwindigkeitsgrenzwert, Ermitteln der Zeit, in der die Geschwindigkeit des Fahrzeugs unterhalb des vorgegebenen Geschwindigkeitsgrenzwertes liegt, sobald der Geschwindigkeitsgrenzwert unterschritten wird und Senden eines für die Position und Fahrtrichtung des Fahrzeugs repräsentativen Signales an eine Zentrale, sofern die ermittelte Zeit einen vorgegebenen Zeitgrenzwert überschreitet. Bezüglich der Vorteile wird auf die Ausführungen zu der erfindungsgemäßen Vorrichtung verwiesen.

In einer bevorzugten Ausführungsform des erfindungsgemäßen Verfahrens erfolgt das Ermitteln der Positionsdaten über ein GPS-Positionierungssystem, wobei hierzu auf die Ausführungen zu der erfindungsgemäßen Vorrichtung verwiesen wird.

In einer weiteren bevorzugten Ausführungsform des erfindungsgemäßen Verfahrens erfolgt das Ermitteln der Position des Fahrzeuges anhand mindestens drei, von Basisstationen eines Mobilfunknetzes empfangenen Signalen. Da die Standorte der Basisstationen bekannt sind und diese jeweils mit einer anderen Frequenz arbeiten und somit unterscheidbar sind, kann der Standort des Fahrzeugs beispielsweise anhand der Laufzeit der drei Signale berechnet werden.

Um eine größere Sicherheit bezüglich des Auftretens eines Staus zu erhalten weist das Verfahren in einer bevorzugten Ausführungsform ferner folgende Verfahrensschritte auf:

Vergleichen aller von mehreren Fahrzeugen gesendeten Signale durch die Zentrale, Senden eines für einen Stau repräsentativen Signals von der Zentrale an die Fahrzeuge, sofern die Signaldichte der von allen Fahrzeugen gesandten Signale in einem Bereich einen Grenzwert überschreitet, und Ausgeben des Signals in einer für den Fahrer wahrnehmbaren Art.

Der Grenzwert kann sowohl festgelegt oder variabel als auch für verschiedene Bereiche des Verkehrnetzes unterschiedlich gewählt werden. Insbesondere für bestimmte Bereiche bietet es sich an, einen höheren Grenzwert zu wählen. Beispielsweise in den Bereichen, in denen eine Tankstelle oder ein Parkplatz unmittelbar an dem Verkehrsweg angeordnet ist, werden erwartungsgemäß sehr viele Signale von abbremsenden Fahrzeugen eingehen, wobei die Signale aufgrund der ungenauen Positionsbestimmung durch das Positionierungssystem (Genauigkeit von GPS liegt bei ca. 10m) auf einen Stau auf dem Verkehrsweg selbst hinweisen können. Um derartige Fehlinterpretationen auszuschließen, sollte in derartigen Bereichen eine höhere Signaldichte als Indiz für einen Stau angesetzt werden.

In einer besonders bevorzugten Ausführungsform des erfindungsgemäßen Verfahrens werden beim Vergleichen der Signale durch die Zentrale lediglich die Signale berücksichtigt, deren Positionsdaten innerhalb einer vorgegebenen Bereiches liegen. Zweckmäßigerweise sind die Fahrzeuge Automobile und die vorgegebenen Bereiche die Straßen eines Straßennetzes.

Um eine größere Sicherheit zu gewährleisten, daß das gesendete Signal tatsächlich als Anzeichen für einen Stau zu werten ist, umfaßt das erfindungsgemäße Verfahren weiterhin den Verfahrensschritt Ermitteln des Abstandes zu einem vorfahrenden und/oder hinterherfahrenden Fahrzeug vor dem Senden eines für die Position und Fahrtrichtung des Fahrzeugs repräsentativen Signales an die Zentrale, wobei das Senden eines für die Position und Fahrtrichtung des Fahrzeugs repräsentativen Signales an eine Zentrale erst dann erfolgt, wenn der Abstand einen vorgegebenen Abstandsgrenzwert unterschreitet.

In einer besonders vorteilhaften Ausführungsform des erfindungsgemäßen Verfahrens weist dieses ferner die Verfahrensschritte Vergleichen der für einen Stau repräsentativen Signale mit den aktuellen Positionsdaten und Auswählen derjenigen Signale, die einen Stau innerhalb eines vorgegebenen Raumes um die aktuelle Position repräsentieren, vor dem Ausgeben des Signals in einer für den Fahrzeugführer wahrnehmbaren Art auf. Der Raum kann beispielsweise ein Bereich innerhalb eines Umkreises um die aktuelle Position des Fahrzeugs sein. Ebenso ist es möglich, daß der Raum ein in Fahrtrichtung liegender Abschnitt des Verkehrsweges ist, auf dem sich das Fahrzeug zur Zeit befindet. Durch das Auswählen wird der Fahrzeugführer lediglich mit den für ihn relevanten Informationen versorgt.

In einer weiteren bevorzugten Ausführungsform des erfindungsgemäßen Verfahrens wird die Position des Fahrzeuges einer Straße eines Straßenverkehrsnetzes zugeordnet, wobei diese Zuordnungsinformation im Verfahrenschritt Senden an die Zentrale gesandt wird. Bezüglich der Funktionsweise und der Vorteile wird auf die Beschreibung der erfindungsgemäßen Vorrichtung verwiesen.

In einer weiteren besonders bevorzugten Ausführungsform des erfindungsgemäßen Verfahrens erfolgt das Senden nur dann, wenn die Position des Fahrzeuges einer vorherbestimmten Straße eines Straßenverkehrsnetzes zugeordnet ist. Auf diese Weise werden nur die Informationen über die zu überwachenden Straßen des Straßenverkehrsnetzes an die Zentrale weitergeleitet.

Im folgenden wird die Erfindung anhand von Ausführungsbeispielen unter Bezugnahme auf die beigefügte Figuren eingehender erläutert.

Es zeigen:
- Fig. 1: eine schematische Darstellung eines Systems zur Stauerfassung mit der erfindungsgemäßen Vorrichtung zur Stauerfassung in einer ersten Ausführungsform und
- Fig. 2: eine schematische Darstellung eines Systems zur Stauerfassung mit der erfindungsgemäßen Vorrichtung zur Stauerfassung in einer zweiten Ausführungsform.

Fig. 1 zeigt eine schematische Darstellung eines Systems zur Stauerfassung mit der erfindungsgemäßen Vorrichtung zur Stauerfassung in einer ersten Ausführungsform. Die erfindungsgemäße Vorrichtung ist innerhalb eines Kraftfahrzeuges 2, wie beispielsweise ein PKW, angeordnet, das mittels einer gestrichelten Linie angedeutet ist. Die erfindungsgemäße Vorrichtung ist innerhalb des Kraftfahrzeugs 2 angeordnet und weist eine Auswerteinrichtung 4 auf. An der Auswerteinrichtung 4 sind eine erste Schnittstelle 6, eine zweite Schnittstelle 8 und eine dritte Schnittstelle 10 vorgesehen. Mit der ersten Schnittstelle 6 ist eine Leitung 12 verbunden, die zu einem GPS-Empfänger 14 führt. Der GPS-Empfänger 14 ist wiederum über eine vierte Schnittstelle 16 mit einer Ausgabevorrichtung 18 verbunden, die beispielsweise ein Latop, ein Display o. ä. sein kann. An die zweite Schnittstelle 8 ist eine Leitung 20 angeschlossen, die zu einer Geschwindigkeitsmeßeinrichtung 22 führt, die standardmäßig in dem Kraftfahrzeug 2 vorgesehen ist. Sollte die Geschwindigkeit in Form eines analogen Wertes gemessen werden, so ist an der zweiten Schnittstelle 8 zusätzlich ein A/D-Wandler (nicht dargestellt) vorgesehen. Weiterhin ist eine Leitung 24 vorgesehen, deren eines Ende mit der dritten Schnittstelle 10 und deren anderes Ende mit einer GSM-Sende-/Empfangseinheit 26 verbunden ist. Darüber hinaus erstreckt sich eine Leitung 28 von der GSM-Sende-/Empfangseinheit 26 zu der Schnittstelle 16 zwischen dem GPS-Empfänger 14 und der Ausgabeeinrichtung 18.

Die Auswerteinrichtung 4 umfaßt eine Speichereinheit 30, eine Berechnungseinheit 32, eine Vergleichseinheit 34, eine Zeitmeßeinrichtung 36 und eine Verbindungseinheit 38. Ausgehend von der ersten Schnittstelle 6 führt eine Leitung 40 zu der Speichereinheit 30, die wiederum über eine Leitung 42 mit der Berechnungseinheit 32 verbunden ist. Ausgehend von der zweiten Schnittstelle 8 führt eine Leitung 44 zu der Vergleichseinheit 34, die wiederum über eine Leitung 46 mit der Zeitmeßeinrichtung 36 verbunden ist. Die Berechnungseinheit 32 und die Zeitmeßeinrichtung 36 sind jeweils über eine Leitung 48, 50 mit der Verbindungseinheit 38 verbunden. Ausgehend von der Verbindungseinheit 38 führt ferner eine Leitung 52 zu der dritten Schnittstelle 10 so daß eine Verbindung zwischen der Verbindungseinheit 38 und der GSM-Sende-/Empfangseinheit 26 besteht.

Die Verbindungseinheit 38 weist mehrere Sensoren 54', 54,'' 54''' auf, die über Leitungen 56', 56'', 56''' mit der Verbindungseinheit 38 verbunden sind. Die Sensoren 54', 54'', 54''' sind innerhalb des Kraftfahrzeuges 2 verteilt, wobei der Sensor 54' im Bereich eines Airbags 58, der Sensor 54" im Bereich eines Alarmknopfes 60 und der Sensor 54''' im Bereich einer Alarmanlage 62 angeordnet ist.

Die Auswerteinrichtung 4 weist weiterhin eine erste Abstandsmeßeinrichtung 64 und eine zweite Abstandsmeßeinrichtung 66 auf, wobei die erste Abstandsmeßeinrichtung 64 in Fahrtrichtung vorne am Kraftfahrzeug 2 und die zweite Abstandsmeßeinrichtung 66 in Fahrtrichtung hinten am Kraftfahrzeug 2 angeordnet ist, so daß die erste Abstandsmeßeinrichtung 64 den Abstand zu einem vorfahrenden Fahrzeug (nicht dargestellt) und die zweite Abstandsmeßeinrichtung 66 den Abstand zu einem hinterherfahrenden Fahrzeug (nicht dargestellt) ermitteln kann. Die Abstandsmeßeinrichtungen 64, 66 können beispielsweise mit Infrarot-Strahlung arbeiten und sind über Leitungen 68,70 mit der Verbindungseinheit 38 der Auswerteinrichtung 4 verbunden.

Zu den obigen Ausführungen ist anzumerken, daß es sich bei sämtlichen Leitungen nicht unbedingt um Kabel o. ä. handeln muß, vielmehr könnte die Übertragung zwischen allen oder einigen der oben beschriebenen Elemente auch "schnurlos" erfolgen, wie beispielsweise über Radiowellen.

Im folgenden wird das der Vorrichtung zugrundeliegende erfindungsgemäße Verfahren erläutert. Mindestens drei Satelliten 72, von denen einfachheitshalber lediglich einer dargestellt ist, senden jeweils ein Datenpaket, wobei die drei Datenpakete von dem GPS-Empfänger 14 des Kraftfahrzeugs 2 empfangen werden (Pfeil A). Der GPS-Empfänger 14 ermittelt daraufhin die Position des Kraftfahrzeuges 2. Die derart ermittelten Positionsdaten werden über die vierte Schnittstelle 16 direkt an die Ausgabeeinrichtung 18 übermittelt, so daß der Fahrzeugführer (nicht dargestellt) seinen derzeitigen Standort feststellen kann. Darüber hinaus werden die Positionsdaten über die Leitung 12, die erste Schnittstelle 6 und die Leitung 40 an die Speichereinheit 30 weitergeleitet, die mindestens die beiden von dem GPS-Empfänger 14 zuletzt ermittelten Positionsdaten speichert. Im Anschluß daran werden mindestens die beiden letzten Positionsdaten über die Leitung 42 an die Berechnungseinheit 32 übermittelt.

Die Berechnungseinheit 32 enthält die Daten eines Straßenverkehrsnetzes, wie z. B. das Autobahn- und Bundesstraßennetz in Deutschland, wobei unter den Daten u. a. die Anordnung und Länge der Straßen zu verstehen ist. Die Berechnungseinheit ermittelt nun anhand der aktuellen Positionsdaten des Fahrzeuges, auf welcher Straße des Straßenverkehrsnetzes sich das Fahrzeug 2 befindet und wo es sich dort befindet (z. B. Kilometerangabe), errechnet aus mindestens den letzten beiden Positionsdaten die Fahrtrichtung des Kraftfahrzeugs 2 und übermittelt danach die letzten Positionsdaten, die entsprechenden Informationen zu der Straße und die berechnete Fahrtrichtung über die Leitung 48 an die Verbindungseinheit 38. Allerdings können die Positionsdaten der zuletzt ermittelten Position auch direkt von der Speichereinheit an die Verbindungseinheit 38 weitergegeben werden, wobei zu diesem Zweck eine weitere Leitung (nicht dargestellt) zwischen der Speichereinheit 30 und der Verbindungseinheit 38 vorgesehen sein müßte.

Parallel zu den oben beschriebenen Verfahrensschritten erfolgt eine Geschwindigkeitsmessung durch die Geschwindigkeitsmeßeinrichtung 22, wobei die gemessenen Geschwindigkeitswerte permanent über die Leitung 20, die Schnittstelle 8 und die Leitung 44 an die Vergleichseinheit 34 übertragen werden. Die Vergleichseinheit 34 vergleicht daraufhin die gemessene Geschwindigkeit mit einem vorgegebenen Geschwindigkeitsgrenzwert. Wird der Geschwindigkeitsgrenzwert unterschritten, so ergeht über die Leitung 46 ein Signal an die Zeitmeßeinrichtung 36, so daß diese beginnt, die Zeit zu messen. Sollte der Geschwindigkeitsgrenzwert wieder überschritten werden, so wird über die Leitung 46 erneut ein Signal an die Zeitmeßeinrichtung 36 übermittelt, so daß die Zeitmessung abgebrochen und die Zeitmeßeinrichtung 36 wieder auf Null zurückgesetzt wird.

Im Falle eines Staus wird die Grenzgeschwindigkeit dauerhaft unterschritten, so daß die Zeitmeßeinrichtung 36 so lange betrieben wird bis ein vorgegebener Zeitgrenzwert überschritten wird. In diesem Falle überträgt die Zeitmeßeinrichtung 36 ein dauerhaftes Signal über die Leitung 50 an die Verbindungseinheit 38, wodurch die Verbindungseinheit 38 veranlaßt wird, die von der Berechnungseinheit 32 ermittelte Fahrtrichtung und Position in Form eines Signales über die Leitung 52, die dritte Schnittstelle 10 und die Leitung 24 an die GSM-Sende-/Empfangseinheit 26 weiterzuleiten. Die GSM-Sende-/Empfangseinheit 26 sendet daraufhin das Signal an eine Zentrale 74 (Pfeil B). Die Sendung wird erst dann wieder unterbrochen, wenn der Geschwindigkeitsgrenzwert wieder überschritten wird.

In der dargestellten Ausführungsform leitet die Verbindungseinheit 38 aber erst dann ein für die Position und die Fahrtrichtung des Fahrzeugs 2 repräsentatives Signal an die GSM-Sende-/Empfangseinheit 26 weiter, sofern eine weitere Bedingung erfüllt ist. Die beiden Abstandsmeßeinrichtungen 64,66 werden nach dem über die Leitung 50 erfolgten Signal über die Leitungen 68, 70 aktiviert, um den Abstand zu dem vorfahrenden Fahrzeug (nicht dargestellt) und den Abstand zu dem hinterherfahrenden Fahrzeug (nicht dargestellt) zu ermitteln. Die ermittelten Abstände werden über die Leitung 68,70 an die Verbindungseinheit 38 weitergeleitet, die diese mit einem vorgegebenen Abstandsgrenzwert vergleicht. Erst wenn beide ermittelten Abstände geringer als der vorgegebene Abstandsgrenzwert sind, leitet die Verbindungseinheit 38 ein für die Position und die Fahrtrichtung des Fahrzeugs 2 repräsentatives Signal an die GSM-Sende-/Empfangseinheit 26 weiter. Diese Ausführungsform bietet eine größere Sicherheit bei der Interpretation der Signale, allerdings kann bei Marktdurchsetzung der erfindungsgemäßen Vorrichtung auf die Abstandsmessung verzichtet werden.

In der dargestellten Ausführungsform ist eine weitere Bedingung an das Senden der Signale an die Zentrale geknüpft. Die Berechnungseinheit 32 wirkt derart mit der Verbindungseinheit 38 zusammen, daß die aktuelle Position und die Fahrtrichtung des Fahrzeugs 2 über die dritte Schnittstelle 10 an die GSM-Sende-/Empfangseinheit 26 zur Versendung an die Zentrale 74 erst dann weitergeleitet wird, wenn die Position des Fahrzeugs 2 einer vorherbestimmten Straße des Straßenverkehrsnetzes zugeordnet ist. Auf diese Weise ist gewährleistet, daß nur dann Signale an die Zentrale gesandt werden, wenn sich das Fahrzeug auf einer zu überwachenden, d. h. vorherbestimmten, Straße befindet, so daß die Zentrale nicht mit irrelevanten Signalen überlastet wird.

In der Zentrale 74 werden nun die Signale des Fahrzeugs 2 und anderer Fahrzeuge 76 mit der erfindungsgemäßen Vorrichtung, von denen lediglich eines dargestellt ist, verglichen. Wenn innerhalb eines Bereiches, wie beispielsweise einem Autobahnabschnitt, die Signaldichte einen Grenzwert überschreitet, so sendet die Zenrale 74 ein für einen Stau repräsentatives Signal (Pfeil C), das von den GSM-Sende-/Empfangseinheiten 26 in den Fahrzeugen 2, 76 empfangen werden kann. Die GSM-Sende-/Empfangseinheit 26 leitet das für den Stau repräsentative Signal über die Leitung 28 und die Schnittstelle 16 an die Ausgabeeinrichtungen 18 weiter, die den Fahrzeugführer visuell, akustisch oder auf ähnliche Weise informiert, daß und wo ein Stau vorliegt. Um den Fahrzeugführer nicht mit für ihn irrelevanten Informationen zu versorgen, sollte vor der Ausgabeeinrichtung 18 eine weitere Einrichtung (nicht dargestellt) vorgesehen sein, die lediglich diejenigen für einen Stau repräsentativen Signale an die Ausgabeeinrichtung 18 weiterleitet, die einen Stau innerhalb eines vorgegebenen Raumes um die aktuelle Position repräsentieren. Hierzu werden die aktuellen von dem GPS-Empfänger ermittelten Positionsdaten mit den Positionsdaten des für den Stau repräsentativen Signals verglichen und die in Frage kommenden Signale ausgewählt.

Bei der dargestellten Ausführungsform der Vorrichtung kann allerdings auch ein Signal an die Zentrale übermittelt werden, wenn der Geschwindigkeitsgrenzwert nicht unterschritten oder der Zeitgrenzwert noch nicht überschritten ist. Im Falle eines Auffahrunfalles würde der Airbag 58 ausgelöst. Dieses Auslösen wird von dem Sensor 54' erfaßt, der ein entsprechendes Signal über die Leitung 56' an die Verbindungseinheit 38 schickt, aufgrunddessen die Verbindungseinheit 38 ein für die aktuelle Position, die Fahrtrichtung des Fahrzeugs 2 und den Airbag 58 repräsentatives Signal über die dritte Schnittstelle 10 an die GSM-Sende-/Empfangseinheit 26 zur Versendung an die Zentrale 74 (Pfeil B) weiterleitet. Die Zentrale hat daraufhin die Möglichkeit, umgehend Rettungsmaßnahmen einzuleiten. Darüberhinaus wird ein Signal an die anderen Fahrzeuge 76 ausgesandt, das auf einen Unfall hinweist. Die Funktionsweise und der Zweck der Sensoren 54'', 54''' an dem Alarmknopf 60 bzw. der Alarmanlage 62 entspricht im wesentlichen der bzw. dem des Sensors 54', so daß diesbezüglich auf die zuvor gemachten Ausführungen verwiesen wird.

Fig. 2 zeigt eine schematische Darstellung eines Systems zur Stauerfassung mit der erfindungsgemäßen Vorrichtung zur Stauerfassung in einer zweiten Ausführungsform. Die zweite Ausführungsform entspricht im wesentlichen der ersten Ausführungsform, so daß gleiche Bezugszeichen für gleiche Teile benutzt werden und die obige Beschreibung entsprechend gilt. Im folgenden soll daher lediglich auf die Unterschiede zur ersten Ausführungsform eingegangen werden. Anstelle des GPS-Empfängers 14 ist bei der zweiten Ausführungsform ein Empfangsteil 78 vorgesehen, das in der Lage ist, die Signale A, A', A" von mindestens drei terrestrischen Basisstationen 80, 80', 80" eines Mobilfunknetzes zu empfangen.

Die Vorrichtung in der zweiten Ausführungsform funktioniert wie folgt, wobei hier wieder nur auf die Unterschiede zur ersten Ausführungsform eingegangen wird. Das Empfangsteil 78 empfängt die Signale A, A', A" der drei Basisstationen 80, 80', 80". Anhand der Signale, die GPS-analog ausgebildet sind, kann das Empfangsteil 78 die derzeitige Position des Fahrzeuges 2, dessen jeweilige Koordinaten definiert sind, ermitteln. Dies kann beispielsweise dadurch erfolgen, daß die jeweilige Stärke bzw. Modulation der Signale A, A', A" erfaßt wird, um auf den Abstand zu den stationären Basisstationen 80, 80', 80" zu schließen und somit die eigene Position zu ermitteln.

Darüber hinaus bietet die zweite Ausführungsform einen weiteren Vorteil. So kann beispielsweise über eine der Basisstationen 80, 80', 80" auf Aktivierung durch die Zentrale 74 ein Signal an das Empfangsteil 78 gesandt werden, wobei das Signal Informationen zu einem festgestellten Unfall enthält. Dies Informationen umfassen die Straßenbezeichnung (z. B. A66), den Straßenkilometer und die Richtung, in der der Unfall passiert ist. Diese Informationen werden an die Berechnungseinheit 32 weitergegeben. Die Berechnungseinheit 32 ermittelt daraufhin, ob sich der Unfall auf der gleichen Straße ereignet hat, auf der sich das Fahrzeug befindet. Hierzu gehört außerdem, ob sich das Fahrzeug in die Richtung bewegt, in der der Unfall stattgefunden hat, und ob sich das Fahrzeug vor dem Unfallort befindet. Sollten diese drei Bedingungen erfüllt sein, so ermittelt die Berechnungseinheit 32 den durch den Straßenverlauf gegebenen Abstand zwischen dem Unfall und dem Fahrzeug 2 und überträgt diesen Abstand mit einem Warnhinweis über eine Leitung 82 an die Ausgabevorrichtung 18. Hierbei ist es zweckmäßig, daß der Fahrer des Fahrzeugs mittels Warnsignalen darauf aufmerksam gemacht wird, daß sich vor ihm ein Unfall ereignet hat. Je näher das Fahrzeug dem Unfallort kommt, um so wahrnehmbarer sollte das Warnsignal ausgebildet sein.

Wie bereits festgestellt sind in der Berechnungseinheit 32 die auf Stau oder ein anderes Ereignis (Nebel) zu überwachenden Straßen (Autobahnen, Bundesstraßen) in digitaler Form abgelegt, so daß nicht zu überwachende Straßen, wie Ortsstraßen oder Stadtdurchfahrtsstraßen, auf denen sich durch Verkehrsregelung zwangsläufig der Verkehr staut, von der erfindungsgemäßen Stauüberwachung ausgeschlossen sind. Vorteilhafterweise sind diese Daten auf einem elektronischen Speichermedium, wie beispielsweise einem Datenchip, gespeichert.

Es sei daraufhingewiesen, daß die einzelnen unterschiedlichen Merkmale der zweiten Ausführungsform in der gleichen vorteilhaften Weise auch einzeln in der ersten Ausführungsform verwirklicht sein können.

Abschließend soll noch auf einige vorteilhafte Modifikationen der oben beschriebenen beiden Ausführungsformen eingegangen werden.

In einer ersten Modifikation erfolgt die Berechnung der Fahrtrichtung des Fahrzeuges 2 nicht innerhalb der Berechnungseinheit 32. Die Berechnungseinheit 32 berechnet vielmehr lediglich die aktuelle Position des Fahrzeuges 2, wobei diese Position wie oben beschrieben an die Zentrale 74 weitergeleitet wird. Die Zentrale 74 ist in diesem Fall derart ausgebildet, daß diese aus den beiden letzten Positionen des Fahrzeugs 2 dessen Fahrtrichtung berechnet. Auf diese Weise wird die Berechnungseinheit des Fahrzeuges 2 entlastet. Die Fahrtrichtung kann letztlich wieder von der Zentrale 74 in Richtung des Pfeiles C an das Fahrzeug 2 übermittelt werden.

In einer zweiten Modifikation wird auf die Berechnungseinheit 32 gänzlich verzichtet. Die Speichereinheit 30 ist vielmehr direkt mit der Verbindungseinheit 38 verbunden und gibt die mindestens letzten beiden Positionsdaten direkt an die Verbindungseinheit 38 weiter. Über die Verbindungseinheit 38 werden dann unter den oben beschriebenen Voraussetzungen die Positionsdaten weitergeleitet. Die Zentrale 74 ist in diesem Fall derart ausgebildet, daß diese aus den Positionsdaten die aktuelle Position des Fahrzeuges 2 berechnet, was in der oben beschriebenen Ausführungsform durch die Berechnungseinheit erfolgte, und außerdem aus den mindestens beiden letzten Positionen des Fahrzeugs 2 dessen Fahrtrichtung berechnet. Auf diese Weise kann auf eine Berechnungseinheit 32 im Fahrzeug 2 vollkommen verzichtet werden, wodurch der apparative Aufwand der und somit die Kosten für die erfindungsgemäße(n) Vorrichtung herabgesetzt würde(n). Die aktuelle Position und die Fahrtrichtung kann letztlich wieder von der Zentrale 74 in Richtung des Pfeiles C an das Fahrzeug 2 übermittelt werden.

In einer dritten Modifikation ist die Verbindungseinheit 38 derart ausgebildet, daß diese die entprechenden Daten unter den oben genannten Voraussetzungen zusammen mit einem Code an die GSM-Sende-/Empfangseinheit 26 zur Versendung an die Zentrale 74 weiterleitet. Dieser Code kann ein fest zugeordneter Code für das Fahrzeug sein oder aber aus Datenschutzgründen ein per Zufallsgenerator erzeugter Code sein. Im letztgenannten Fall muß der Code allerdings für die Dauer der Fahrt beibehalten werden, weshalb ein CodeGenerator mit Speicher vorgesehen sein sollte. Die Zentrale 74 ist nun derart ausgebildet, daß diese die eingehenden Codes verschiedener Fahrzeuge 2, 76 unterscheiden kann. Auf diese Weise kann innerhalb der Zentrale 74 die einzelne Bewegung eines im Stau befindlichen Fahrzeuges 2, 76 nachvollzogen werden. So ist bespielsweise denkbar, daß die einzelnen Positionen der Fahrzeuge 2, 76 farblich unterscheidbar auf einem Wiedergabegerät in der Zentrale 74 dargestellt werden. Ferner ist es durch die Unterscheidung mittels Codes möglich die Geschwindigkeiten der einzelnen Fahrzeuge 2, 76 zu ermitteln, so daß wichtige Informationen, wie beispielsweise die Durchschnittsgeschwindigkeit aller oder einzelner Fahrzeuge 2, 76 ermittelt werden kann.

## Patentansprüche

1. Vorrichtung zur Stauerfassung für ein Fahrzeug (2) mit einer im Fahrzeug (2) angeordneten Auswerteinrichtung (4), einer ersten Schnittstelle (6) an der Auswerteinrichtung (4), an die ein Empfänger (14) eines Positionierungssystems anschließbar ist, so dass regelmäßig Positionsdaten an die Auswerteinrichtung (4) übertragbar sind, einer zweiten Schnittstelle (8) an der Auswerteinrichtung (4), an die eine Geschwindigkeitsmesseinrichtung (22) zur Messung der Geschwindigkeit des Fahrzeugs (2) anschließbar ist, so dass regelmäßig Geschwindigkeitswerte an die Auswerteinrichtung (4) übertragbar sind, und einer dritten Schnittstelle (10) an der Auswerteinrichtung (4), an die eine GSM-Sende-/Empfangseinheit (26) anschließbar ist,
wobei die Auswerteinrichtung (4) eine Vergleichseinheit (34) zum Vergleich der gemessenen Geschwindigkeit mit einem vorgegebenen Geschwindigkeitsgrenzwert, eine Speichereinheit (30) zur Speicherung der zumindest letzten beiden Positionsdaten, eine Berechnungseinheit (32) zur Bestimmung der aktuellen Position und zur Berechnung der Fahrtrichtung des Fahrzeugs (2) aus den Positionsdaten in der Speichereinheit (30), eine Zeitmesseinrichtung (36), mittels derer die Zeit messbar ist, in der die gemessene Geschwindigkeit unterhalb des Geschwindigkeitsgrenzwertes liegt, und eine Verbindungseinheit (38) aufweist, die derart ausgebildet ist, dass die aktuelle Position und die Fahrtrichtung des Fahrzeugs (2) über die dritte Schnittstelle (10) an die GSM-Sende-/Empfangseinheit (26) zur Versendung an eine Zentrale (74) weitergeleitet wird, wenn die gemessene Zeit einen Zeitgrenzwert überschreitet.

2. Vorrichtung nach Anspruch 1, **dadurch gekennzeichnet, dass** der Empfänger (14) ein GPS-Empfänger oder ein Empfangsteil für ein Mobilfunknetz ist, wobei die Positionsdaten des Fahrzeugs anhand der von mindestens drei Basisstationen des Mobilfunknetzes empfangenen Signale durch das Empfangsteil ermittelbar sind, wobei vorzugsweise die GSM-Sende-/Empfangseinheit (26) und/oder der Empfänger (14) Teil der Vorrichtung ist.

3. Vorrichtung nach Anspruch 2, **dadurch gekennzeichnet, dass** der Empfänger (14) eine Ausgabeeinrichtung (18) oder eine vierte Schnittstelle (16) zum Anschluss einer separaten Ausgabeeinrichtung (18) aufweist, wobei vorzugsweise die GSM-Sende-/Empfangseinheit (26) mit der Ausgabeeinrichtung (18) oder der vierten Schnittstelle (16) verbunden ist, so dass ein durch die GSM-Sende-/Empfangseinheit (26) empfangenes Signal an die Ausgabeeinrichtung (18) weiterleitbar ist.

4. Vorrichtung nach einem der Ansprüche 1 bis 3, **dadurch gekennzeichnet, dass** die Verbindungseinheit (38) mehrere Sensoren (54', 54'', 54''') zur Ermittlung des Betriebsstatus anderer Einrichtungen (58, 60, 62) des Fahrzeugs (2) aufweist und derart ausgebildet ist, dass die aktuelle Position, die Fahrtrichtung des Fahrzeugs (2) und ein für die Einrichtung (58, 60, 62) repräsentatives Signal über die dritte Schnittstelle (10) an die GSM-Sende-/Empfangseinheit (26) zur Versendung an die Zentrale (74) weitergeleitet wird, wenn ein vorgegebener Betriebsstatus einer der anderen Einrichtungen (58, 60, 62) des Fahrzeugs (2) gegeben ist, wobei vorzugsweise die anderen Einrichtungen ein Alarmknopf (60), eine Alarmanlage (62) und/oder ein Airbag (58) sind.

5. Vorrichtung nach einem der Ansprüche 1 bis 4, **dadurch gekennzeichnet, dass** die Auswerteinrichtung (4) mindestens eine Abstandsmesseinrichtung (64, 66) aufweist, die in Fahrtrichtung hinten und/oder vorne am Fahrzeug (2) angeordnet ist und derart mit der Verbindungseinheit (38) verbunden ist, dass die aktuelle Position und die Fahrtrichtung des Fahrzeugs (2) über die dritte Schnittstelle (10) an die GSM-Sende-/Empfangseinheit (26) zur Versendung an eine Zentrale (74) erst dann weitergeleitet wird, wenn ein vorgegebener Abstandsgrenzwert unterschritten ist.

6. Vorrichtung nach einem der vorangehenden Ansprüche, **dadurch gekennzeichnet, dass** die Berechnungseinheit (32) Daten eines Straßenverkehrsnetzes enthält und derart ausgebildet ist, dass die Position des Fahrzeugs (2) einer Straße des Straßenverkehrsnetzes zugeordnet wird, wobei vorzugsweise die Berechnungseinheit (32) derart mit der Verbindungseinheit (38) zusammenwirkt, dass die aktuelle Position und die Fahrtrichtung des Fahrzeugs (2) über die dritte Schnittstelle (10) an die GSM-Sende-/Empfangseinheit (26) zur Versendung an eine Zentrale (74) erst dann weitergeleitet wird, wenn die Position des Fahrzeugs (2) einer vorherbestimmten Straße des Straßenverkehrsnetzes zugeordnet ist.

7. Verfahren zur Stauerfassung mit den Verfahrensschritten
regelmäßiges Ermitteln der Position eines Fahrzeugs durch ein Positionierungssystem und Berechnen der Fahrtrichtung aus mindestens den beiden letzten Positionsdaten,
regelmäßiges Ermitteln der Geschwindigkeit des Fahrzeugs und Vergleichen der ermittelten Geschwindigkeit mit einem vorgegebenen Geschwindigkeitsgrenzwert,
Ermitteln der Zeit, in der die Geschwindigkeit des Fahrzeugs unterhalb des vorgegebenen Geschwindigkeitsgrenzwertes liegt, sobald der Geschwindigkeitsgrenzwert unterschritten wird und
Senden eines für die Position und Fahrtrichtung des Fahrzeugs repräsentativen Signals an eine Zentrale, sofern die ermittelte Zeit einen vorgegebenen Zeitgrenzwert überschreitet, wobei vorzugsweise die Position des Fahrzeugs durch ein GPS-System oder anhand dreier von Basisstationen eines Mobilfunknetzes empfangener Signale ermittelt wird.

8. Verfahren nach Anspruch 7 mit den weiteren Verfahrensschritten
Vergleichen aller von mehreren Fahrzeugen gesendeten Signale durch die Zentrale, vor-zugsweise Vergleichen der für einen Stau repräsentativen Signale mit den aktuellen Positionsdaten und Auswählen derjenigen Signale, die einen Stau innerhalb eines vorgegebenen Raumes um die aktuelle Position repräsentieren, vor dem Ausgeben des Signals in einer für den Fahrzeugführer wahrnehmbaren Art,
Senden eines für einen Stau repräsentativen Signals von der Zentrale an die Fahrzeuge, sofern die Signaldichte der von allen Fahrzeugen gesandten Signale in einem Bereich einen Grenzwert überschreitet,
Ausgeben des für einen Stau repräsentativen Signals in einer für den Fahrzeugführer wahrnehmbaren Art, wobei die Position des Fahrzeuges einer Straße eines Straßenverkehrsnetzes zugeordnet wird und diese Zuordnungsinformation im Verfahrenschritt Senden an die Zentrale gesandt wird, und vorzugsweise das Senden nur dann erfolgt, wenn die Position des Fahrzeuges einer vorherbestimmten Straße eines Straßenverkehrsnetzes zugeordnet ist.

9. Verfahren nach Anspruch 7, wobei beim Vergleichen der Signale lediglich diejenigen berücksichtigt werden, deren Positionsdaten innerhalb eines vorgegebenen Bereiches liegen, wobei die Fahrzeuge Automobile und die vorgegebenen Bereiche die Straßen eines Straßennetzes sind.

10. Verfahren nach Anspruch 8 bis 9, mit dem weiteren Verfahrensschritt
Ermitteln des Abstandes zu einem vorfahrenden und/oder hinterherfahrenden Fahrzeug vor dem Senden eines für die Position und Fahrtrichtung des Fahrzeugs repräsentativen Signals an die Zentrale,
wobei das Senden eines für die Position und Fahrtrichtung des Fahrzeugs repräsentativen Signals an eine Zentrale erst dann erfolgt, wenn der Abstand einen vorgegebenen Abstandsgrenzwert unterschreitet.

## Claims

1. A device for detecting traffic jams for a vehicle (2) having an evaluating device (4) located in the vehicle, a first interface (6) on the evaluating device (4), to which a GPS receiver (14) may be connected, so that positioning data may be transmitted regularly to the evaluating device (4), a second interface (8) on the evaluating device (4) to which a speed measuring device (22) for measuring the speed of the vehicle (2) may be connected so that speed levels may be transmitted regularly to the evaluating device (4), and a third interface (10) on the evaluating device (4), to which a GSM transmitter/receiver (26) may be connected,
the evaluating device (4) having a comparative unit (34) for comparing the measured speed with a given speed limit, a memory unit (30) for storing at least the last two pieces of positional data, a calculating unit (32) for determining the current position and the direction of travel of the vehicle (2) from the positional data in the memory unit (30), a time measuring device (36), by means of which the time during which the measured speed is below the speed limit can be measured, and a connecting unit (38), which is designed in such a way that the current position and direction of travel of the vehicle (2) are transmitted to the GSM transmitter/receiver (26) through the third interface (10) for transmission to a central control office (74), if the time measured exceeds a time limit.

2. The device in accordance with claim 1, **characterised in that** the receiver (14) is a GPS receiver, or mobile telephone receiver by means of which the position data of the vehicle may be determined from the signals received from at least three base stations of the mobile telephone network, the GSM transmitter/receiver (26) and/or the receiver (14) being part of the device.

3. The device in accordance with claim 2, **characterised in that** the receiver (14) has an output device (18) or a fourth interface (16) for connecting a separate output device (18), the GSM transmitter/receiver (26) being connected to the output device (18) or the fourth interface (16), so that a signal received by the GSM transmitter/receiver (26) can be transmitted to the output device (18).

4. The device in accordance with one of claims 1 to 3, **characterised in that** the connecting unit (38) has several sensors (54', 54", 54''') for determining the operating status of other devices (58, 60, 62) of the vehicle (2) and is designed in such a way that the current position, the direction of travel of the vehicle (2) and a signal representing the device (58, 60, 62) is transmitted through the third interface (10) to the GSM transmitter/receiver (26) for transmission to the central control office (74), if a given operating status of one of the other devices (58, 60, 62) of the vehicle (2) is assumed, the other devices preferably being an alarm button (60), an alarm system (62) and/or an airbag (58).

5. The device in accordance with one of claims 1 to 4, **characterised in that** the evaluating device (4) has at least one distance measurement device (64, 66), located at the rear and/or front of the vehicle (2) seen in the direction of travel, and connected to the connecting unit (38) in such a way that the current position and direction of travel of the vehicle (2) are only transmitted through the third interface (10) to the GSM transmitter/receiver (26) for transmission to a central control office (74) if a given distance limit is undercut.

6. The device in accordance with one of the above claims, **characterised in that** the calculating unit (32) contains data on a road network and is designed so that the position of the vehicle is allocated to a road in the road network, whereby the calculating unit (32) operates in conjunction with the connecting unit (38) in such a way that the current position and direction of travel of the vehicle (2) are not transmitted to the GSM transmitter/receiver (26) through the third interface (10) for transmission to a central control office (74) until the position of the vehicle (2) is allocated to a previously specified road in the network.

7. A method for detecting traffic jams including the stages of
Regular determination of the position of a vehicle by a positioning system and calculation of the direction of travel from at least the last two pieces of position data; Regular determination of the speed of the vehicle and comparison of the speed determined with a given speed limit;
Determination of the time during which the speed of the vehicle is below the given speed limit, as soon as the speed limit is undercut, and:
Transmission of a signal representing the position and direction of travel of the vehicle to a central control office if the time determined exceeds a given time limit, the position of the vehicle being preferably determined by a GPS system or by using three signals received from base stations on a mobile telephone network.

8. The method in accordance with claim 7 with the further stages of:
Comparison of all the signals transmitted by several vehicles, preferably comparing the signals representing a traffic jam with the current position data and selecting those signals which represent a traffic jam within a given area around the current position, prior to output of the signal in a form which the driver of the vehicle can perceive;
Transmission of a signal representing a traffic jam from the central control office to the vehicles, if the signal density of the signals sent from all the vehicles in an area exceeds a limit;
Output of a signal representing a traffic jam in a form perceivable by the driver of the vehicle, the position of the vehicle being allocated to a road in a road network and this allocation information being transmitted to the central control office in the transmission stage of the method, transmission preferably only taking place if the position of the vehicle is allocated to a previously-specified road in a road network.

9. The method in accordance with claim 7, only those signals which lie within a specific range being considered during comparison of the signals, whereby the vehicles are automobiles and the specific ranges are the roads of a road network.

10. The method in accordance with claims 8 to 9, with the additional stage of:
Determining the distance to a vehicle driving in front and/or behind before transmitting a signal representing the position and direction of travel of the vehicle to the central control office,
with transmission of a signal representing the position and direction of travel to a central control office only taking place if the distance undercuts a given limit.

## Revendications

1. Dispositif de détection d'embouteillage pour un véhicule (2) avec un organe d'évaluation (4) disposé dans le véhicule (2), une première interface (6) sur l'organe d'évaluation (4), à laquelle peut être raccordé un récepteur (14) d'un système de positionnement de sorte que des données de position puissent régulièrement être transmises à l'organe d'évaluation (4), une deuxième interface (8) sur l'organe d'évaluation (4), à laquelle peut être raccordé un organe de mesure de vitesse (22) pour mesurer la vitesse du véhicule (2) de sorte que des valeurs de vitesse puissent régulièrement être transmises à l'organe d'évaluation (4), et une troisième interface (10) sur l'organe d'évaluation (4) à laquelle peut être raccordée une unité d'émission/réception GSM (26),
étant donné que l'organe d'évaluation (4) présente une unité de comparaison (34) pour la comparaison de la vitesse mesurée avec une vitesse limite prédéfinie, une unité de mémorisation (30) pour la mémorisation d'au moins les deux dernières données de position, une unité de calcul (32) pour la détermination de la position actuelle et pour le calcul du sens de marche du véhicule (2) à partir des données de position de l'unité de mémorisation (30), un organe de chronométrage (36) au moyen duquel peut être mesurée la durée pendant laquelle la vitesse mesurée est inférieure à la vitesse limite, et une unité de liaison (38) qui est formée de manière à ce que, lorsque la durée mesurée dépasse une durée limite, la position actuelle et le sens de marche du véhicule (2) soient retransmis par l'intermédiaire de la troisième interface (10) à l'unité d'émission/réception GSM (26) pour être envoyés à une centrale (74).

2. Dispositif selon la revendication 1, **caractérisé en ce que** le récepteur (14) est un récepteur GPS ou un élément récepteur pour un réseau de téléphonie mobile, étant donné que les données de position du véhicule peuvent être déterminées par l'élément récepteur à l'aide des signaux reçus d'au moins trois stations de base du réseau de téléphonie mobile, l'unité d'émission/réception GSM (26) et/ou le récepteur (14) faisant de préférence partie du dispositif.

3. Dispositif selon la revendication 2, **caractérisé en ce que** le récepteur (14) présente un organe de sortie (18) ou une quatrième interface (16) pour le raccordement d'un organe de sortie (18) séparé, étant donné que l'unité d'émission/réception GSM (26) est de préférence reliée à l'organe de sortie (18) ou à la quatrième interface (16) de sorte qu'un signal reçu par l'unité d'émission/réception GSM (26) puisse être retransmis à l'organe de sortie (18).

4. Dispositif selon l'une quelconque des revendications 1 à 3, **caractérisé en ce que** l'unité de liaison (38) présente plusieurs capteurs (54', 54", 54"') pour la détermination de l'état de fonctionnement d'autres organes (58, 60, 62) du véhicule (2) et est formée de manière à ce que, lorsqu'un état de fonctionnement prédéfini prévaut à l'un des autres organes (58, 60, 62) du véhicule (2), la position actuelle, le sens de marche du véhicule (2) et un signal représentatif de l'organe (58, 60, 62) soient retransmis par l'intermédiaire de la troisième interface (10) à l'unité d'émission/réception GSM (26) pour être envoyés à la centrale (74), les autres organes étant de préférence un bouton d'alarme (60), un système d'alarme (62) et/ou un sac gonflable (58).

5. Dispositif selon l'une quelconque des revendications 1 à 4, **caractérisé en ce que** l'organe d'évaluation (4) présente au moins un organe de mesure d'écartement (64, 66) disposé dans le sens de marche à l'arrière et/ou à l'avant du véhicule (2) et relié à l'unité de liaison (18) de manière à ce que la position actuelle et le sens de marche du véhicule (2) ne soient retransmis par l'intermédiaire de la troisième interface (10) à l'unité d'émission/réception GSM (26) pour être envoyés à une centrale (74) que lorsque l'écartement devient inférieur à un écartement limite prédéfini.

6. Dispositif selon l'une quelconque des revendications précédentes, **caractérisé en ce que** l'unité de calcul (32) contient des données relatives à un réseau routier et est formée de manière à ce que la position du véhicule (2) soit affectée à une route du réseau routier, étant donné que l'unité de calcul (32) coopère de préférence avec l'unité de liaison (38) de manière à ce que la position actuelle et le sens de marche du véhicule (2) ne soient retransmis par l'intermédiaire de la troisième interface (10) à l'unité d'émission/réception GSM (26) pour être envoyés à une centrale (74) que lorsque la position du véhicule (2) est affectée à une route prédéterminée du réseau routier.

7. Procédé de détection d'embouteillage avec les étapes suivantes :
détermination régulière de la position d'un véhicule par un système de positionnement et calcul du sens de marche à partir des deux dernières données de position au moins,
détermination régulière de la vitesse du véhicule et comparaison de la vitesse déterminée avec une vitesse limite prédéfinie,
détermination de la durée pendant laquelle la vitesse du véhicule est inférieure à la vitesse limite prédéfinie dès que la vitesse devient inférieure à la vitesse limite et envoi d'un signal représentatif de la position et du sens de marche du véhicule à une centrale si la durée déterminée dépasse une durée limite prédéfinie, étant donné que la position du véhicule est de préférence déterminée par un système GPS ou à l'aide de trois signaux reçus de stations de base d'un réseau de téléphonie mobile.

8. Procédé selon la revendication 7 avec les étapes supplémentaires suivantes :
comparaison par la centrale de tous les signaux envoyés par plusieurs véhicules, de préférence comparaison des signaux représentatifs d'un embouteillage avec les données de position actuelles et sélection des signaux représentant un embouteillage dans un espace prédéfini aux alentours de la position actuelle avant la sortie du signal d'une manière pouvant être perçue par le conducteur du véhicule,
envoi par la centrale d'un signal représentatif d'un embouteillage aux véhicules si la densité de signal des signaux envoyés par tous les véhicules dans une zone dépasse une valeur limite,
sortie du signal représentatif d'un embouteillage d'une manière pouvant être perçue par le conducteur du véhicule, étant donné que la position du véhicule est affectée à une route d'un réseau routier et cette information relative à l'affectation est envoyée à la centrale lors de l'étape d'envoi, et l'envoi n'est effectué de préférence que lorsque la position du véhicule est affectée à une route prédéterminée d'un réseau routier.

9. Procédé selon la revendication 7, étant donné que, lors de la comparaison des signaux, seuls ceux dont les données de position se trouvent dans une zone prédéfinie sont pris en considération, les véhicules étant des automobiles et les zones prédéfinies étant les routes d'un réseau routier.

10. Procédé selon les revendications 8 à 9 avec l'étape supplémentaire suivante :
détermination de l'écartement par rapport à un véhicule roulant devant et/ou derrière avant l'envoi à la centrale d'un signal représentatif de la position et du sens de marche du véhicule,
étant donné que l'envoi à une centrale d'un signal représentatif de la position et du sens de marche du véhicule n'est effectué que lorsque l'écartement devient inférieur à un écartement limite prédéfini.
